# EUROPÄISCHE PATENTSCHRIFT

(11) **EP 0 141 803 B1**
(45) Veröffentlichungstag und Bekanntmachung des Hinweises auf die Patenterteilung: **16.06.1987**
(21) Anmeldenummer: 84890177.3
(22) Anmeldetag: 24.09.1984
(51) Int. Cl.: C21C 5/46, C21C 5/42

(54) **Vorrichtung zum Ein- oder Ausbau eines aus Lippringsegmenten gebildeten Lippringes eines kippbaren metallurgischen Gefässes**
Device for mounting or removing a mouth ring consisting of single segments of a tilting metallurgical vessel
Dispositif pour l'installation ou le démontage d'une bague de sortie formée de segments de bague de sortie d'un récip ient métallurgique basculant

(30) Priorität: 28.09.1983 AT 3437/83
(43) Veröffentlichungstag der Anmeldung: 15.05.1985
(73) Patentinhaber: VOEST-ALPINE Aktiengesellschaft, A-4020 Linz (AT)
(72) Erfinder: Eysn, Manfred, A-4040 Puchenau (AT); Ducai, Viktor, Dipl.-Ing., A-4020 Linz (AT); Hohmann, Kurt, A-3370 Ybbs (AT)
(74) Vertreter: Wolfram, Gustav, Dipl.-Ing.

## Beschreibung

Die Erfindung betrifft eine Lippringsegmentaustauschvorrichtung.

Der Lippring stellt bei einem Stahlwerkskonverter einen Verschleißteil dar, der nach oder während einer Konverterreise erneuert werden muß. Um Verformungen des Konverters zu ermöglichen, ist der Lippring aus Segmenten zusammengesetzt und jedes der Segmente ist mit eigenen Befestigungsmitteln am Konverter, und zwar an einem Auflageflansch des Konvertermantels, befestigt. Die Lippringsegmente, die abstich- und chargierseitig liegen, erfordern einen öfteren Austausch als die übrigen Lippringsegmente.

Es ist bekannt, diese Lippringsegmente mittels eigener Hebezeuge, die beim Konverterstand vorgesehen sind, auszuwechseln, und zwar nach seitlichem Wegfahren der Abzugshaube. In letzter Zeit werden Konverter zum Schutz der Belegschaft eines Stahlwerkes von innerhalb der Stahlwerkshalle angeordneten geschlossenen Kammern umgeben. Solche geschlossene Kammern behindern die Zugänglichkeit des Konverters, insbesondere ist es nur mehr unter Schwierigkeiten möglich, den Lippring zu erneuern. Man muß daher, um den Lippring zu wechseln, Teile der Kammer entfernen und anschließend wieder einbauen.

Die Erfindung bezweckt die Vermeidung dieser Nachteile und Schwierigkeiten und stellt sich die Aufgabe, eine Vorrichtung zu schaffen, die einen einfachen und schnellen Ein- und Ausbau eines Lippringes ermöglicht, und zwar auch dann, wenn der Konverter von einer geschlossenen Kammer umgeben und nur schwer zugänglich ist. Insbesondere soll ein Lippringwechsel möglich sein, ohne Teile der Kammer aus- und einbauen zu müssen.

Diese Aufgabe der Erfindung wird durch eine Lippringsegmentaustauschvorrichtung gelöst, die gekennzeichnet ist durch einen Wagen, an dem eine mittels einer Hubeinrichtung heb- und senkbare Plattform vorgesehen ist, auf der mindestens ein eine Auflage für ein Lippringsegment bildender Schlitten aufliegt, der in der Plattformebene verschieb- und verschwenkbar ist. Der Raum unterhalb des Konverters ist bei in Kammern eingesetzten Konvertern zugänglich, da man Platz für Hüttenfahrzeuge, wie Pfannentransportwagen, Schlackentransportwagen, Tiegelwechselwagen, etc., benötigt. Die Erfindung beruht auf der Idee, durch Kippen des Konverters in den Kopfstand, diesen freien Raum unterhalb des Konverters zum Ein- und Ausbau des Lippringes nutzbringend zu verwenden.

Vorzugsweise ist die Plattform gegenüber dem Wagen um eine vertikale Achse verdrehbar.

Ein besonderer Vorteil der Erfindung ist darin zu sehen, daß man zum Lippringwechsel keinen eigenen Wagen benötigt, sondern ein im Stahlwerk ohnehin vorhandenes Hüttenfahrzeug einsetzen kann. Dazu geeignet ist beispielsweise ein Stahlentnahmewagen, auf den eine Konverterbodenhubvorrichtung, beispielsweise gemäß AT-PS 311 399, aufgesetzt wird, die bei Verwendung von Konvertern mit abnehmbaren Böden ebenfalls bereits im Stahlwerk vorhanden ist. Geeignet als Ausgangsbasis zum Lippringwechseln sind auch heb- und senkbare Ausmauerungsvorrichtungen, z. B. gemäß AT-B-338.849. Ein Stahlwerks-Transporthubwagen mit einer Hubeinrichtung, die zum Ein- und Ausbau eines Konverters bzw. eines Konverterbodens dient, ist aus der DE-A-2 903 361 bekannt. Dieser Transporthubwagen läßt sich ebenfalls als Basis für das Lippringwechseln einsetzen, wobei bei Verwendung eines Stahlentnahmewagens bzw. Transporthubwagens mit Konverterbodenhubvorrichtung zweckmäßig die Plattform von einem Rahmen gebildet ist, der mittels mehrerer Stützauflagen an Gegenstützflächen der Hubeinrichtung lose aufliegt.

Gemäß einer bevorzugten Ausführungsform ist der Schlitten gegenüber der Plattform mittels mindestens zweier i.m Winkel zueinander angeordneter Stelleinrichtungen verschiebbar.

Vorzugsweise sind die Stelleinrichtungen als parallel zur Plattformebene liegende Stellspindeln ausgebildet die am Schlitten um eine vertikale Achse schwenkbar montiert sind, wobei das Gegenlager jeder Stellspindel an der Plattform versetzbar abgestützt ist.

Eine besonders einfache Konstruktion ist dadurch gekennzeichnet, daß die Plattform zur Abstützung des Gegenlagers einen Träger mit T-förmigem Profil, und das Gegenlager eine T-förmige Ausnehmung aufweist, wobei der kleinste Abstand gegenüberliegender Wände der Ausnehmung größer ist als die Breite des Flansches des mit T-förmigem Profil ausgestatteten Trägers, und wobei weiters das Gegenlager von der Stellspindel mit in Achsrichtung der Stellspindel vorgesehenem Spiel durchsetzt ist.

Die Erfindung ist nachstehend anhand zweier in der Zeichnung dargestellter Ausführungsbeispiele näher erläutert, wobei Figur 1 eine Seitenansicht der Vorrichtung und Figur 2 eine Draufsicht auf diese zeigen. In Figur ist eine gedrehte Lage der Plattform der Vorrichtung in zu Figur 2 analoger Darstellung veranschaulicht. Figur4 zeigt einen Schnitt gemäß der Linie IV-IV der Figur 2 in größerem Maßstab. Fig. 5 und 6 zeigen eine zweite Ausführungsform in zu den Figuren 2 und 3 analoger Darstellung.

In Figur 1 ist die Mündung 1 eines in den Kopfstand gekippten Konverters 2 gezeigt, an dem ein aus acht Segmenten 3', 3", ... gebildeter Lippring 3 an einem Mündungsflansch 4 des Konvertermantels 5 befestigt ist. Jedes der Lippringsegmente 3', 3", ... ist aus Grobblech mit einer Stärke von etwa 100 mm gefertigt und wiegt etwa 1 000 kg. Unterhalb des Konverters 1 ist ein auf Schienen 6 verfahrbarer Stahlentnahmewagen 7, auf den eine Konverterbodenhubvorrichtung 8 aufgebracht ist, in Stellung gebracht. Die Konverterbodenhubvorrichtung 8 weist einen zentralen hydraulisch betätigbaren Kolben 9 auf, der an seinem oberen Ende einen vierarmigen Stern 10 zur Aufnahme eines Konverterbodens trägt.

Im vorliegenden Fall ist auf diesem Stern ein aus Längs- und Querträgern 11 und 12 mit Doppel T-Profil gebildeter rechteckiger Rahmen 13 aufgesetzt, auf dem acht sich vertikal nach unten erstreckende, als Ständer 14 ausgebildete Stützauflagen, angeschweißt sind, von denen vier an den Enden der Arme 10' des Sternes 10 lose aufliegen. Nicht dargestellte Führungen sichern die Ständer 14 und damit den Rahmen 13 gegen seitliches Verschieben. Der eine Plattform bildende Rahmen 13 wird von einem Kran auf den Stern 10 in entsprechender Lage aufgesetzt. An den Rahmenschmalseiten 15. 16 des rechteckigen Rahmens 13 ist jeweils ein ebenfalls aus Längs-und Querträgern 17, 18 gebildeter Schlitten 19 vorgesehen, der auf den mittleren Längsträgern 11 des Rahmens 13 lose aufsitzt. Jeder Schlitten 19 stellt die Auflage für ein Lippringsegment 3', 3", ..., welches in Figuren 2 und 3 mit strichpunktierten Linien dargestellt ist, dar.

Da sich die Mündung 1 eines Konverters 2 während der Konverterreise mehr oder weniger stark verformt, d. h. von der idealen kreisförmigen Form abweicht, ist jeder der Schlitten 19 am Rahmen 13 in der Rahmenebene bzw. Plattformebene 20 verschiebbar und verschwenkbar gelagert. Das Verschieben und Verschwenken des Schlittens 19 wird mittels zweier an seitlichen Armen 21 des Schlittens 19 angelenkter, um eine vertikale Achse 22 schwenkbarer Stellspindeln 23 bewerkstelligt, wobei die Gegenlager 24 der Steilspindeln 23 an den Längs- oder Querträgern 11, 12 des Rahmens 13 aufsetzbar sind.

Wie aus Figur 4 ersichtlich ist, ist das Gegenlager 24 zwischen einem Bund 25 der Stellspindeln 23 und der am Ende der Stellspindel montierten Handkurbel 26 um einen Betrag a + b in Achsrichtung der Stellspindel 23 verschiebbar. Das Gegenlager 24 weist eine T-förmige Nut 27 auf, wobei der Abstand 28 der vertikalen äußeren Nutflächen 29 größer bemessen ist als die Breite 30 des Flansches 31 der den Rahmen bildenden Doppel T-Träger 11, 12. Durch Verdrehen der Spindel ist es möglich, mittels der Handkurbel 26 das Gegenlager 24 in die in Figur 4 dargestellte Mittellage zu bewegen, worauf das Gegenlager 24 von Hand aus gehoben und an anderer Stelle des Rahmens 13 nach Verschwenken der Stellspindeln 23 um die vertikale Achse 22 abgesetzt werden kann. Um das Anheben und Absenken des Gegenlagers 24 zu gewährleisten, ist die Spindelmutter 32 zylindrisch ausgebildet und in einem Lagerteil 33 am Arm 21 gelagert. Durch Verdrehen der Stellspindel 23 gelangt entweder die Handkurbel 26 oder der Bund 25 in Anlage mit dem Gegenlager 24, wodurch das Gegenlager 24 so weit verschoben wird, daß der Flansch 31 des den Rahmen 13 bildenden Doppel T-Trägers 11 bzw. 12 in einen der hinterschnittenen Nutteile 34 eingreift. Durch weiteres Verdrehen der Stellspindel wird der Schlitten 19 gegenüber dem Rahmen 13 verschoben.

Wie aus Figur 2 ersichtlich ist, ist es möglich, den Schlitten 19 gegenüber dem Rahmen 13 eine beliebige Stellung einnehmen zu lassen, wobei jedoch nicht dargestellte Anschläge vorgesehen sind, die die Beweglichkeit des Schlittens gegenüber dem Rahmen begrenzen.

Die Funktion der Einrichtung ist folgende : Soll ein Lippringsegment 3', 3", ... eines Konverters 2 gewechselt werden, wird zunächst der Wagen 7 mit aufgesetzter Bodenhubvorrichtung 8 und aufgesetztem Rahmen 13 unter den in Kopfstand gekippten Konverter 2 in Stellung gebracht, und zwar so, daß sich der Schlitten 19 etwa unter dem auszutauschenden Lippringsegment 3', 3", ... befindet.

Anschließend wird mittels des hydraulisch hebbaren Kolbens 9 der Rahmen 13 so weit gehoben, daß der Schlitten 19 knapp unterhalb des Segmentes 3', 3", ... zu liegen kommt, worauf der Schlitten 19 mittels der Stellspindeln 23 derart zu dem auszutauschenden Lippringsegment 3', 3", ... in Stellung gebracht wird, daß sich dieses etwa symmetrisch über dem Schlitten 19 befindet. Sodann wird der Rahmen 13 weiter gehoben, bis der Lippring 3 den Schlitten 19 beinahe berührt. Danach werden Distanzstücke zwischen dem Lippring 3 und dem Schlitten 19 eingelegt und die Befestigungselemente des auszubauenden Lippringsegmentes 3', 3", ..., beispielsweise Schraubenmuttern, gelöst. Anschließend wird der Rahmen 13 abgesenkt und der Wagen 7 fährt seitlich neben den Konverter 2. Mittels einer Hubeinrichtung, beispielsweise mittels des Hallenkranes, wird das Lippringsegment 3', 3", ... vom Schlitten 19 abgehoben und ein intaktes Lippringsegment 3', 3", ... auf den Schlitten 19, ebenfalls in symmetrischer Lage, zu dem Schlitten aufgelegt. (Zur Ausrichtung der Lippringsegmente 3', 3", ... dienen nicht dargestellte am Schlitten montierte Anschläg(e). Daraufhin fährt der Wagen 7 wieder unter den Konverter 2 in die zuvor eingenommene Stellung, worauf der Rahmen 13 so weit gehoben wird, daß die Befestigungsmittel das intakte Lippringsegment 3', 3", ... durchsetzen, worauf dieses mittels der Schraubenmuttern vom Schlitten 19 durch Anziehen der Muttern gehoben wird.

Der besondere Vorteil bei einem Wechsel dieser Art ist darin zu sehen, daß der Schlitten nur einmal ausgerichtet werden muß, nämlich beim Ausbau des auszutauschenden Lippringsegmentes. Ist ein dem ersten Lippringsegment benachbartes Lippringsegment auszutauschen, wird nach seitlichem Verfahren des Wagens 7 neben den Konverter - nach vorherigem Absenken des Rahmens 13 - der Rahmen mittels des Hallenkranes etwa um 45° versetzt auf den Stern 10 aufgesetzt, d. h. es schließt dann die Längsachse 35 der rechteckigen Plattform mit der Fahrrichtung 35' des Wagens 7 einen Winkel von etwa 45° ein, wie dies in Figur 3 dargestellt ist.

Mit der in den Figuren 1 bis 3 dargestellten Vorrichtung ist der gleichzeitige Ein- und Ausbau von zwei Lippringsegmenten 3', 3", ... möglich. Die in Figuren 5 und 6 dargestellte Ausführungsform der Vorrichtung weist einen kreuzförmigen Rahmen 36 mit vier Schlitten 19 auf, wodurch es möglich ist, vier Lippringsegmente 3' bis 3" gleichzeitig aus- und einzubauen.

Bei der in den Figuren 5 und 6 dargestellten Ausführungsform ist der Stern 10 der Bodenhubvorrichtung 8 nicht nur heb- und senkbar, sondern auch um seine vertikale Achse 37 verdrehbar, sodaß durch Verdrehen des Sternes 10 der Rahmen 36 aus der in Figur 5 dargestellten Stellung in die in Figur 6 gezeigte Stellung verdrehbar ist. In dieser Stellung können die restlichen vier der insgesamt acht Lippringsegmente 3', 3", ... ein- bzw. ausgebaut werden.

Die Erfindung beschränkt sich nicht nur auf die in der Zeichnung dargestellten Ausführungsformen. Ist der Lippring beispielsweise aus lediglich vier Lippringsegmenten gebildet, so kann mit dem Rahmen 36, an dem vier Schlitten 19 gelagert sind - wie dies in Figur gezeigt ist - der gesamte Lippring 3 in einem Arbeitsvorgang ein- bzw. ausgebaut werden, ohne daß ein Verdrehen .des Rahmens 36 um seine vertikale Achse 37 notwendig ist.

## Patentansprüche

1. Lippringsegmentaustauschvorrichtung, gekennzeichnet durch einen Wagen (7), an dem eine mittels einer Hubeinrichtung (8, 9) heb- und senkbare Plattform (13, 36) vorgesehen ist, auf der mindestens ein eine Auflage für ein Lippringsegment (3', 3", ...) bildender Schlitten (19) aufliegt, der in der Plattformebene (20) verschieb- und verschwenkbar ist.

2. Vorrichtung nach Anspruch 1, dadurch gekennzeichnet, daß die Plattform (13, 36) gegenüber dem Wagen (7) um eine vertikale Achse (37) verdrehbar ist.

3. Vorrichtung nach Anspruch 1 oder 2, dadurch gekennzeichnet, daß die Plattform (13, 36) von einem Rahmen (13, 36) gebildet ist, der mittels mehrerer Stützauflagen (14) an Gegenstützflächen (10') der Hubeinrichtung (8, 9) lose aufliegt.

4. Vorrichtung nach den Ansprüchen 1 bis 3, dadurch gekennzeichnet, daß der Schlitten (19) gegenüber der Plattform (13, 36) mittels mindestens zweier im Winkel zueinander angeordneter Stelleinrichtungen (23) verschiebbar ist.

5. Vorrichtung nach Anspruch 4, dadurch gekennzeichnet, daß die Stelleinrichtungen als parallel zur Plattformebene (20) liegende Stellspindeln (23) ausgebildet sind, die am Schlitten (19) um eine vertikale und horizontale Achse schwenkbar montiert sind, wobei das Gegenlager (24) jeder Stellspindel (23) an der Plattform (13, 36) versetzbar abgestützt ist.

6. Vorrichtung nach Anspruch 5, dadurch gekennzeichnet, daß die Plattform (13, 36) zur Abstützung des Gegenlagers (24) einen Träger (11, 12) mit T-förmigem Profil, und das Gegenlager (24) eine T-förmige Ausnehmung (27), aufweist, wobei der kleinste Abstand (28) gegenüberliegender Wände (29) der Ausnehmung (27) größer ist als die Breite (30) des Flansches (31) des mit T-förmigen Profil ausgestatteten Trägers (11, 12) und wobei weiters das Gegenlager (24) von der Stellspindel (23) mit in Achsrichtung der Stellspindel (23) vorgesehenem Spiel (a + b) durchsetzt ist.

## Claims

1. An arrangement for exchanging mouth ring segments, characterised by a car (7), on which a platform (13, 36) liftable and lowerable by a lifting means (8, 9) is provided, on which at least one cradle (19) forming a support for a mouth-ring segment (3', 3", ...) rests, which is displaceable and pivotable in the plane (20) of the platform.

2. An arrangement according to claim 1, characterised in that the platform (13, 36) is rotatable about a vertical axis (37) relative to the car (7).

3. An arrangement according to claim 1 or 2, characterised in that the platform (13, 36) is formed by a frame (13, 36) loosely resting on counter supporting surfaces (10') of the lifting means (8, 9) by means of several supporting means (14).

4. An arrangement according to claims 1 to 3, characterised in that the cradle (19) is displaceable relative to the platform (13, 36) by at least two adjustment means (23) arranged at an angle relative to each other.

5. An arrangement according to claim 4, characterised in that the adjustment means are designed as adjustment spindles (23) arranged parallel to the plane (20) of the platform and mounted on the cradle (19) so as to be pivotable about a vertical and a horizontal axis, the counter bearing (24) of each adjustment spindle (23) being supported on the platform (13, 36) in a displaceable manner.

6. An arrangement according to claim 5, characterised in that the platform (13, 36) for supporting the counter bearing (24) comprises a girder (11, 12) with a T-shaped section and the counter bearing (24) comprises a T-shaped recess (27), the smallest distance (28) of opposite walls (29) of the recess (27) being larger than the width (30) of the flange (31) of the girder (11, 12) having a T-shaped section, and wherein, furthermore, the counter bearing (24) is penetrated by the adjustment spindle (23) with a play (a + b) provided in the axial direction of the adjustment spindle (23).

## Revendications

1. Dispositif d'échange des segments de la couronne de gueule, caractérisé par un chariot (7) sur lequel est prévue une plate-forme (13, 36) que l'on peut lever et abaisser au moyen d'un dispositif de levage (8, 9) et sur laquelle repose au moins un traineau (19) qui forme surface d'appui pour un segment de la couronne de gueule (3', 3", ...) et qui peut coulisser et pivoter dans le plan de la plate-forme (20).

2. Dispositif selon la revendication 1, caractérisé en ce que la plate-forme (13, 36) peut tourner autour d'un axe vertical (37) par rapport au chariot (7).

3. Dispositif selon la revendication 1 ou 2, caractérisé en ce que la plate-forme (13, 36) est formée d'un cadre (13, 36) qui repose, sans être fixé, au moyen de plusieurs appuis (14), sur des contre-surfaces d'appui (10') du dispositif de levage (8, 9).

4. Dispositif selon les revendications 1 à 3, caractérisé en ce que le traineau (19) peut coulisser par rapport à la plate-forme (13, 36) au moyen d'au moins deux mécanismes de positionnement (23) disposés en faisant un angle l'un par rapport à l'autre.

5. Dispositif selon la revendication 4, caractérisé en ce que les mécanismes de positionnement sont conçus sous forme de tiges de positionnement (23) qui sont placées parallèlement au plan de la plate-forme (20) et qui sont montées sur le traineau (19) avec possibilité de pivoter autour d'un axe vertical et autour d'un axe horizontal, la contre-portée (24) de chaque tige de positionnement (23) s'appuyant sur la plate-forme (13, 36) avec possibilité de décalage.

6. Dispositif selon la revendication 5, caractérisé en ce que la plate-forme (13, 36), pour servir d'appui de la contre-portée (24), présente une poutre (11, 12) à profil en forme de T tandis que la contre-portée (24) présente un évidement en forme de T (27), étant précisé que le plus petit écartement (28) des parois (29), situées l'une en face de l'autre, de l'évidement (27) est supérieur, à la largeur (30) de l'aile (31) de la poutre (11, 12) qui présente le profil en forme de T ; et étant précisé par ailleurs que la contre-portée (24) est traversée par la tige de positionnement (23) avec un jeu (a + b) prévu dans la direction axiale de la tige de positionnement (23).
